# EUROPÄISCHE PATENTSCHRIFT

(11) **EP 0 931 876 B1**
(45) Veröffentlichungstag und Bekanntmachung des Hinweises auf die Patenterteilung: **18.02.2004**
(21) Anmeldenummer: 98121472.9
(22) Anmeldetag: 11.11.1998
(51) Int. Cl.: D21F 3/04

(54) **Pressenpartie**
Press section
Section de pressage

(30) Priorität: 21.01.1998 DE 19802054
(43) Veröffentlichungstag der Anmeldung: 28.07.1999
(73) Patentinhaber: Voith Paper Patent GmbH, 89522 Heidenheim (DE)
(72) Erfinder: Steiner, Karl Dr., 89542 Herbrechtingen (DE); Meinecke, Albrecht Dr., 89520 Heidenheim (DE)

(56) Entgegenhaltungen:
- EP-A- 0 487 483
- DE-A- 4 321 399
- DE-A- 19 633 958
- DE-A- 19 801 417
- DE-A- 19 802 853
- DE-U- 29 621 078

## Beschreibung

Die Erfindung betrifft eine Pressenpartie zur Entwässerung einer Faserstoffbahn, insbesondere einer Papierbahn mit mindestens zwei Preßspalten, wobei zumindest der erste Preßspalt von einer Schuhpreßwalze und einer zylindrischen Gegenwalze gebildet wird und die Faserstoffbahn nach einer teilweisen Umschlingung der Gegenwalze des ersten Preßspaltes auf möglichst kurzem Weg zur ebenfalls zylindrischen Gegenwalze des letzten Preßspaltes gelangt.

Eine derartige Pressenpartie wird beispielsweise in der DE 295 18 748 U1 beschrieben. Sie umfaßt dort zwei Preßspalte, die jeweils von einer Schuhpreßwalze in Kombination mit einer glatten Walze gebildet sind. Die Papierbahn wird von der Siebpartie der Papiermaschine an ein endloses, glattes und flexibles Preßband übergeben, das gemeinsam mit der Papierbahn durch den ersten Preßspalt läuft und die Papierbahnan die glatte Walze des zweiten Preßspaltes übergibt.

Probleme bereitet bei diesen Pressenpartien die Führung der Papierbahn durch und insbesondere nach dem letzten Preßspalt.

Die Aufgabe der Erfindung ist es daher eine Pressenpartie zu schaffen, die eine verbesserte Führung der Faserstoffbahn insbesondere nach dem lezten Preßspalt gewährleistet.

Erfindungsgemäß wurde die Aufgabe dadurch gelöst, daß zumindest durch den letzten Preßspalt jeweils wenigstens ein beidseitig der Faserstoffbahn angeordneter Preßfilz verläuft und nach dem letzten Preßspalt ein Preßfilz mittels eines Saug- oder Blaselementes von der Faserstoffbahn getrennt und weggeführt wird.

Im Ergebnis kommt es durch die Verwendung von zwei Preßfilzen zu einer Verbesserung der Entwässerungsleistung im letzten Preßspalt und zu einer siecheren Führung der Faserstoffbahn nach dem letzten Preßspalt an zumindest einem Preßfilz entlang. Wegen des raschen Wegführens eines Preßfilzes ist die Rückbefeuchtung durch diesen beschränkt. Zur Trennung der Faserstoffbahn von dem Preßfilz kann der von der Faserstoffbahn nach dem letzten Preßspalt weggeführte Preßfilz an einem Blaselement, vorzugsweise in Form eines Blaskastens, vorbeigeführt werden.

In Ergänzung oder für sich allein ist es in diesem Zusammenhang aber auch möglich, daß der die Faserstoffbahn nach dem letzten Preßspalt weiterführende Preßfilz an einem Saugelement, vorzugsweise in Form einer besaugten Walze oder eines Saugkastens, vorbeigeführt wird.

Bei der Verwendung eines Saugelementes gelingt es außerdem, zumindest einen Teil des Wassers aus dem Preßfilz zu entfemen, so daß auch die Rückbefeuchtung vom weiterführenden Preßfilz her eingeschränkt wird.

Die Bildung eines verlängerten Preßspaltes mit Hilfe einer Schuhpreßwalze im letzten Preßspalt ermöglicht eine schonende oder intensive Entwässerung der Faserstoffbahn. Durch das zumindest geringfügige Zusammenpressen der Gegenwalzen des ersten und des letzten Preßspaltes entsteht ein weiterer Preßspalt, der das Entwässerungsergebnis verbessert.

Zur Gewährleistung einer ausreichenden Wasseraufnahmekapazität auf beiden Seiten der Faserstoffbahn sollte auch durch den ersten, vorzugsweise durch alle Preßspalte jeweils wenigstens ein beidseitig der Faserstoffbahn angeordneter Preßfilz verlaufen.

Eine vollkommen sichere und geschlossene Führung der Faserstoffbahn durch die Pressenpartie ergibt sich, wenn die Preßfilze dabei durch alle Preßspalte laufen. Die Faserstoffbahn kann dabei von der vorgelagerten Siebpartie an einen Preßfilz und von diesem oder dem anderen Preßfilz an eine nachfolgende Einheit beispielsweise an ein Trockensieb einer Trockenpartie übergeben werden. Beide Übergabevorgänge werden üblicherweise von Saug- oder Blaseinrichtungen unterstützt.

Nachfolgend soll die Erfindung an mehreren Ausführungsbeispielen näher erläutert werden. In der beigefügten Zeichnung zeigt
- Figur 1:: die gesamte Pressenpartie mit einer Saugwalze nach dem letzten Preßspalt 3;
- Figur 2:: einen Teil der Pressenpartie mit dem letzten Preßspalt 3 und einem folgenden Blaskasten und
- Firgur 3:: einen Teil der Pressenpartie mit dem letzten Preßspalt 3 und einem folgenden Saugkasten.

Bei allen Ausführungen besteht die Pressenpartie aus drei Preßspalten 2 und 3, wobei der erste und der letzte Preßspalt 2 und 3 verlängert ausgeführt sind und jeweils von einer Schuhpreßwalze 4 bzw. 11 sowie einer Gegenwalze 5 bzw. 6 gebildet werden. Der zweite Preßspalt wird von den beiden zylindrischen Gegenwalzen 5 und 6 geformt und arbeitet im allgemeinen mit einer geringeren Preßkraft.

Durch alle Preßspalte 2 und 3 läuft jeweils ein beidseitig der Faserstoffbahn 1 angeordneter Preßfilz 7, 8. Diese Preßfilze 7, 8 nehmen das ausgepreßte Wasser in den Preßspalten 2, 3 auf und führen die Faserstoffbahn 1 durch die Pressenpartie, was hohe Geschwindigkeiten möglich macht.

Beispielhaft ist hier die Abnahme der Faserstoffbahn 1 vom Sieb 17 eines vorgelagerten Formers gezeigt. Dabei wird die Übergabe an den den oberen Preßfilz 7 von einer vom Preßfilz 7 umschlungenen besaugten Walze 16 unterstützt. Danach wird der untere Preßfilz 8 zugeführt.

Nach dem letzten Preßspalt 3 wird in den Figuren 1 und 2 der obere Preßfilz 7 möglichst rasch von der Faserstoffbahn 1 weggeführt, so daß die Rückbefeuchtung von diesem Preßfilz 7 möglichst rasch von der Faserstoffbahn 1 weggeführt, so daß die Rückbefeuchtung von diesem Preßfilz 7 beschränkt bleibt. Um diesen Vorgang zu unterstützen, wird in Figur 1 der untere Preßfilz 8 über einem Saugelement 9 in Form einer besaugten Walze 9 geführt.

Im Verlauf der Umschlingung dieser besaugten Walze 9 wird der untere Preßfilz 8 mit der Faserstoffbahn 1 vom oberen Preßfilz 7 weggeführt. Im Unterschied dazu wird in Figur 2 der obere Preßfilz 7 im Bereich der Trennung der Preßfilze 7 und 8 an einem Blaselement 10 in Form eines Blaskastens entlanggeführt, wobei der untere Preßfilz 8 mit der Faserstoffbahn 1 eine Leitwalze teilweise umschlingt. Das Einblasen von Luft durch den oberen Preßfilz 7 in den sich dabei bildenden Auslaufkeil zwischen dem oberen Preßfilz 7 und der Faserstoffbahn 1 garantiert das Ablösen der Faserstoffbahn 1 vom oberen Preßfilz 7.

Im Gegensatz hierzu wird in Figur 3 der untere Preßfilz 8 nach dem letzten Preßspalt 3 von der Faserstoffbahn 1 weggeführt. Zur Unterstützung läuft der obere Preßfilz 7 im Bereich der Wegführung des unteren Preßfilzes 8 an einem Saugelement 9 in Form eines Saugkastens entlang.

Die Verwendung von Saugelementen 9 hat außerdem den Vorteil, daß ein Teil des Wassers aus den Preßfilzen 7 bzw. 8 bereits in die Saugelemente 9 abgeführt werden kann, was die Rückbefeuchtung vom weiterführenden Preßfilz 7 bzw. 8 verringert.

In allen Beispielen wird die Faserstoffbahn 1 dann vom weiterführenden Preßfilz 7 bzw. 8 an eine Trockensieb 14 einer folgenden Trockenpartie übergeben, in der die Faserstoffbahn 1 über Leitwalzen und beheizte Trockenzylinder 15 geführt wird. Die Übergabe wird auch hier von einer vom Trockensieb 14 umschlungenen besaugten Walze 13 unterstütrt.

Die besaugten Walzen bestehen dabei im wesentlichen aus einem perforierten Walzenmantel in dessen Inneren ein Unterdruck erzeugt wird. Dies geschieht entweder direkt über eine Verbindung mit einer Unterdruckquelle oder indirekt über eine Besaugung des nicht-umschlungenen Äußeren des Walzenmantels.

Die Schuhpreßwalzen 4 bzw. 11 bestehen aus einem flexiblen Walzenmantel, der über eine Anpreßeinheit 12 mit konkaver Anpreßfläche geführt wird. Die Anspressung erfolgt meist auf hydraulischem Weg und die Schmierung zwischen Walzenmantel und Anpreßfläche auf hydrostatische und/oder hydrodynamische Weise.

Die zylindrische Gegenwalze 5 und 6 können beschichtet, gerillt oder blindgebohrt ausgeführt sein.

## Patentansprüche

1. Pressenpartie zur Entwässerung einer Faserstoffbahn (1), insbesondere einer Papierbahn mit mindestens zwei Preßspalten (2, 3), wobei zumindest der erste Preßspalt (2) von einer Schuhpreßwalze (4) und einer zylindrischen Gegenwalze (5) gebildet wird und die Faserstoffbahn (1) nach einer teilweisen Umschlingung der Gegenwalze (5) des ersten Preßspaltes (2) auf möglichst kurzem Weg zur ebenfalls zylindrischen Gegenwalze (6) des letzten Preßspaltes (3) gelangt, **dadurch gekennzeichnet, daß**
zumindest durch den letzten Preßspalt (3) jeweils wenigstens ein beidseitig der Faserstoffbahn (1) angeordneter Preßfilz (7, 8) verläuft und nach dem letzten Preßspalt (3) ein Preßfilz (7, 8) mittels einer Saug- (9) oder Blaselementes (10) von der Faserstoffbahn (1) getrennt und weggeführt wird.

2. Pressenpartie nach Anspruch 1, **dadurch gekennzeichnet, daß** auch durch den ersten Preßspalt (2) jeweils wenigstens ein beidseitig der Faserstoffbahn (1) angeordneter Preßfilz (7, 8) verläuft.

3. Pressenpartie nach Anspruch 1 oder 2, **dadurch gekennzeichnet, daß** durch alle Preßspalte (2, 3) jeweils wenigstens ein beidseitig der Faserstoffbahn (1) angeordneter Preßfilz (7, 8) verläuft.

4. Pressenpartie nach Anspruch 3, **dadurch gekennzeichnet, daß** die Preßfilze (7, 8) durch alle Preßspalte (2, 3) laufen.

5. Pressenpartie nach einem der vorhergehenden Ansprüche, **dadurch gekennzeichnet, daß**
die Gegenwalzen (5, 6) des ersten (2) und des letzten (3) Preßspaltes zumindest geringfügig gegeneinander gepreßt werden.

6. Pressenpartie nach einem der vorhergehenden Ansprüche, **dadurch gekennzeichnet, daß**
der letzte Preßspalt (3) von der zylindrischen Gegenwalze (6) und einer Schuhpreßwalze (11) gebildet wird.

7. Pressenpartie nach einem der vorhergehenden Ansprüche, **dadurch gekennzeichnet, daß**
der die Faserstoffbahn (1) nach dem letzten Preßspalt (3) weiterführende Preßfilz (7, 8) an einem Saugelement (9), vorzugsweise in Form einer besaugten Walze oder eines Saugkastens, vorbeigeführt wird.

8. Presenpartie nach einem der vorhergehenden Ansprüche, **dadurch gekennzeichnet, daß**
der von der Faserstoffbahn (1) nach dem letzten Preßspalt (3) weggeführte Preßfilz (7, 8) an einem Blaselement (10), vorzugsweise in Form eines Blaskastens, vorbeigeführt wird.

## Claims

1. Press section for dewatering a fibrous web (1), in particular a paper web, comprising at least two press nips (2,3), at least the first press nip (2) being formed by a shoe press roll (4) and a cylindrical opposing roll (5) and the fibrous web (1), after wrapping partly around the opposing roll (5) of the first press nip (2), passing on the shortest possible path to the likewise cylindrical opposing roll (6) of the last press nip (3), **characterized in that** in each case at least one press felt (7, 8) arranged on both sides of the fibrous web (1) runs at least through the last press nip (3) and, after the last press nip (3), a press felt (7, 8) is separated from the fibrous web (1) and led away by means of a suction (9) or blower element (10).

2. Press section according to Claim 1, **characterized in that** in each case at least one press felt (7, 8) arranged on both sides of the fibrous web (1) also runs through the first press nip (2).

3. Press section according to Claim 1 or 2, **characterized in that** in each case at least one press felt (7, 8) arranged on both sides of the fibrous web (1) runs through all the press nips (2, 3).

4. Press section according to Claim 3, **characterized in that** the press felts (7, 8) run through all the press nips (2, 3).

5. Press section according to one of the preceding claims, **characterized in that** the opposing rolls (5,6) of the first (2) and of the last (3) press nip are at least slightly pressed towards each other.

6. Press section according to one of the preceding claims, **characterized in that** the last press nip (3) is formed by the cylindrical opposing roll (6) and a shoe press roll (11).

7. Press section according to one of the preceding claims, **characterized in that** the press felt (7, 8) that leads the fibrous web (1) onwards after the last press nip (3) is led past a suction element (9), preferably in the form of a vacuum roll or a suction box.

8. Press section according to one of the preceding claims, **characterized in that** the press felt (7, 8) which is led away from the fibrous web (1) after the last press nip (3) is led past a blower element (10), preferably in the form of a blower box.

## Revendications

1. Section de pressage pour la déshydratation d'une bande de matière fibreuse (1), en particulier d'une bande de papier, comprenant au moins deux lignes de contact (2, 3), au moins la première ligne de contact (2) étant formée par un rouleau de presse à sabot (4) et un rouleau conjugué cylindrique (5) et la bande de matière fibreuse (1) parvenant après un enveloppement partiel du rouleau conjugué (5) de la première ligne de contact (2), par le chemin le plus court possible jusqu'au rouleau conjugué également cylindrique (6) de la dernière ligne de contact (3),
**caractérisée en ce que**
à chaque fois au moins un feutre de pressage (7, 8) disposé de part et d'autre de la bande de matière fibreuse (1) s'étend au moins à travers la dernière ligne de contact (3) et après la dernière ligne de contact (3) un feutre de pressage (7, 8) est séparé de la bande de matière fibreuse (1) au moyen d'un élément d'aspiration (9) ou d'un élément de soufflage (10) et est écarté.

2. Section de pressage selon la revendication 1,
**caractérisée en ce que**
à chaque fois au moins un feutre de pressage (7, 8) disposé de part et d'autre de la bande de matière fibreuse (1) s'étend également à travers la première ligne de contact (2).

3. Section de pressage selon la revendication 1 ou 2,
**caractérisée en ce que**
à chaque fois au moins un feutre de pressage (7, 8) disposé de part et d'autre de la bande de matière fibreuse (1) s'étend à travers toutes les lignes de contact (2, 3).

4. Section de pressage selon la revendication 3,
**caractérisée en ce que**
les feutres de pressage (7, 8) passent à travers toutes les lignes de contact (2, 3).

5. Section de pressage selon l'une quelconque des revendications précédentes, **caractérisée en ce que** les rouleaux conjugués (5, 6) de la première (2) et de la deuxième (3) ligne de contact sont au moins légèrement pressés l'un contre l'autre.

6. Section de pressage selon l'une quelconque des revendications précédentes, **caractérisée en ce que** la dernière ligne de contact (3) est formée par le rouleau conjugué cylindrique (6) et un rouleau de presse à sabot (11).

7. Section de pressage selon l'une quelconque des revendications précédentes, **caractérisée en ce que** le feutre de pressage (7, 8) conduisant la bande de matière fibreuse (1) après la dernière ligne de contact (3) est passé devant un élément d'aspiration (9), de préférence sous forme d'un rouleau aspiré ou d'une caisse aspirante.

8. Section de pressage selon l'une quelconque des revendications précédentes, **caractérisée en ce que** le feutre de pressage (7, 8) écarté de la bande de matière fibreuse (1) après la dernière ligne de contact (3) est passé devant un élément de soufflage (10), de préférence sous la forme d'une caisse soufflante.
